# EUROPÄISCHE PATENTSCHRIFT

(11) **EP 0 348 656 B1**
(45) Veröffentlichungstag und Bekanntmachung des Hinweises auf die Patenterteilung: **22.04.1992**
(21) Anmeldenummer: 89108878.3
(22) Anmeldetag: 17.05.1989
(51) Int. Cl.: E05D 7/04, E05D 5/02

(54) **Scharnierarm mit einer Befestigungplatte zu dessen Befestigung an einem Möbelteil o.dgl.**
Hinge arm with a fixation plate for its fixation to a piece of furniture or the like
Bras de charnière comprenant une plaque de fixation pour sa fixation à un meuble ou similaire

(30) Priorität: 29.06.1988 DE 3821946; 08.12.1988 DE 3841405 U
(43) Veröffentlichungstag der Anmeldung: 03.01.1990
(73) Patentinhaber: Arturo Salice S.p.A., I-22060 Novedrate (Como) (IT)
(72) Erfinder:
(74) Vertreter: Gossel, Hans K., Dipl.-Ing.

(56) Entgegenhaltungen:
- EP-A- 0 043 903
- EP-A- 0 225 609
- EP-A- 0 255 692
- AT-B- 369 101
- DE-A- 2 657 628
- DE-A- 3 501 048
- DE-A- 3 605 902

## Beschreibung

Die Erfindung betrifft einen Scharnierarm mit einer Befestigungsplatte zu dessen Befestigung an einem Möbelteil o.dgl., von denen der Scharnierarm in Führungen einer Befestigungsplatte einsetzbar und wahlweise mit einer Befestigungsplatte mit einer Gewindebohrung für eine Befestigungsschraube durch diese Befestigungsschraube verspannbar oder mit einer Befestigungsplatte mit einem Anschlag und mit einem abgefederten hakenförmigen Rastvorsprung, der hinter eine Haltekante des Scharnierarms oder einer mit diesem verbundenen Zwischenplatte einschnappt, verrastbar ist.

Bei einem aus der EP-A-0 255 692 bekannten Scharnierarm ist dieser in Längsrichtung der Befestigungsplatte, also in der Tiefe des Möbels, verstellbar, wenn der Scharnierarm unmittelbar durch eine Befestigungsschraube mit der Befestigungsplatte verspannt ist und diese durch ein die erforderliche Längsverstellung erlaubendes Langloch des Scharnierarms oder der mit diesem verbundenen Zwischenplatte greift. Hingegen läßt sich der bekannte Scharnierarm dann nicht zur Tiefeneinstellung in Längsrichtung auf der Grundplatte verschieben und fixieren, wenn der Scharnierarm durch eine Schnappverbindung auf der Befestigungsplatte festgelegt ist.

Aufgabe der Erfindung ist es daher, den bekannten Scharnierarm, der sich ohne zusätzliche Anpassungsmaßnahmen sowohl mit einer üblichen Grundplatte durch eine Befestigungsschraube verspannen als auch mit einer Grundplatte mit Schnappverbindungselementen verrasten läßt, derart zu verbessern, daß er sich auch dann zur Tiefeneinstellung in Längsrichtung der Befestigungsplatte verstellen läßt, wenn er mit dieser durch eine Schnappverbindung verbunden ist. Es soll also ein einheitlich ausgebildeter Scharnierarm geschaffen werden, der sich unabhängig von der gewählten Befestigungsart mit der Möglichkeit zur Tiefeneinstellung mit der Befestigungsplatte verbinden läßt und eine einfache und leicht herstellbare Form aufweist.

Erfindungsgemäß wird diese Aufgabe bei einem Scharnierarm der gattungsgemäßen Art dadurch gelöst, daß die eine Schnappverbindung ermöglichende Befestigungsplatte aus einer Grundplatte besteht, die mit Führungen für eine längsverschieblich auf dieser gelagerte Zwischenplatte versehen ist, die mit der Grundplatte durch eine in diese einschraubbare und durch ein Langloch der Zwischenplatte greifende Klemmschraube verspannbar ist und die an ihrem hinteren Ende mit einem um eine Querachse schwenkbar gelagerten, federbelasteten Rasthebel und an ihrem vorderen Ende mit einer Achse, mit Achszapfen oder mit einer Schwenkkante versehen ist, und daß auf die Achszapfen oder Schwenkkante der Scharnierarm durch ein hakenförmiges Teil einhängbar und um diese in seine mit der Zwischenplatte verrastete Stellung schwenkbar ist, in der der Rasthebel haltend an einem den Scharnierarm fixierenden Teil angreift. erfindungsgemäße

Der erfindungsgemäße Scharnierarm ist bei einheitlicher Ausgestaltung geeignet, sowohl durch eine Befestigungsschraube mit einer Grundplatte verspannt als auch auf diese aufgerastet zu werden, wenn diese mit den erforderlichen Rasteinrichtungen versehen ist. Für beide Montagearten müssen keine besonderen Ausgestaltungen, auch nicht für weitere Verstellungen, vorgesehen werden, weil die Höhen- und Tiefenverstellung und gegebenenfalls auch die Schnappverbindung der Grundplatte zugewiesen sind.

Der erfindungsgemäße Scharnierarm ist mit der Zwischenplatte verrastbar, die ihrerseits zur Tiefeneinstellung in Längsrichtung auf der Grundplatte geführt und mit dieser durch eine Befestigungsschraube verspannbar ist. Um die Befestigungsschraube behinderungsfrei mit einem Schraubenzieher erreichen zu können, ist das Stegteil des Scharnierarms und der gegebenenfalls mit diesem verbundenen Zwischenplatte mit einem fensterartigen Langloch versehen.

Zweckmäßigerweise ist die Zwischenplatte mit einem Widerlager für ein Anschlagteil des Scharnierarms oder einer mit diesem verbundenen weiteren Zwischenplatte versehen. In weiterer Ausgestaltung der Erfindung ist vorgesehen, daß das Widerlager aus im Querschnitt etwa trapezförmigen Vorsprüngen, die auf den Außenseiten der Schenkel der im Querschnitt U-förmigen Zwischenplatte angebracht sind, und die Anschlagteile aus etwa komplementären Aussparungen in den unteren Randbereichen der Schenkel des U-förmigen Scharnierarms oder der mit diesem verbundenen weiteren Zwischenplatte bestehen.

Nach einer vorteilhaften Ausgestaltung ist vorgesehen, daß der Rasthebel mit seitlichen hakenförmigen Teilen versehen ist, die im mit der Zwischenplatte verrasteten Zustand hinter nasenförmige Fortsätze der Schenkel des Scharnierarms oder der weiteren Zwischenplatte übergreifen. Diese nasenförmigen Fortsätze fassen das Mittelteil des federbelasteten Hebels etwa gabelförmig ein und werden von den seitlichen hakenförmigen Teilen des Rasthebels übergriffen, so daß eine gute Verankerung gewährleistet ist. Dabei weisen die nasenförmigen Fortsätze untere schräg verlaufende Kanten auf, die keilförmige Auflauframpen für den Rasthebel bilden, so daß dieser beim Verschwenken und Niederdrücken des Scharnierarms zurückgeschwenkt wird, bis er verrastend hinter die nasenförmigen Fortsätze einfällt.

In weiterer Ausgestaltung der Erfindung ist vorgesehen, daß die weitere Zwischenplatte zur Seiteneinstellung (Einstellung der Fuge) schwenkbar mit dem Scharnierarm verbunden ist.

In weiterer Ausgestaltung der Erfindung wird eine dreidimensionale Einstellmöglichkeit des Scharnierarms dadurch geschaffen, daß die Grundplatte zweiteilig ausgebildet ist und aus einer an einer Tragwand o.dgl. durch Befestigungsschrauben oder Dübel befestigbaren Basisplatte und aus einer diese zumindest teilweise übergreifenden oder überdeckenden und auf dieser quer zum Scharnierarm o.dgl. verschieblich geführten Deckplatte besteht.

In weiterer Ausgestaltung der Erfindung ist vorgesehen, daß die Führung für die Zwischenplatte aus einer mittleren endseitigen Verlängerung der Deckplatte besteht, die schmaler ist als diese bzw. als deren Mittelteil und die in eine Führungsöse der Zwischenplatte greift, die durch endseitige, unter deren untere Ebene herabgezogene Schenkel und ein diese in ihrem unteren Bereich verbindendes Joch gebildet ist. Zweckmäßigerweise liegt die Befestigungsschraube, die zur Befestigung der Zwischenplatte auf der Deckplatte durch das in dieser befindliche Langloch greift, im Bereich des Langloches, vorzugsweise einer schlüsselartigen Verbreiterung dieses Langloches, der weiteren mit dem Scharnierarm verbundenen Zwischenplatte.

Weitere vorteilhafte Ausgestaltungen sind Gegenstand der weiteren Unteransprüche.

Ein Ausführungsbeispiel der Erfindung wird nachstehend anhand der Zeichnung näher erläutert. In dieser zeigt
Fig.1 eine Seitenansicht des mit der Befestigungsplatte verrasteten Scharnierarms,
Fig.2 Längsschnitte durch den Scharnierarm und die Befestigungsplatte in von der Befestigungsplatte abgehobenem Zustand und
Fig.3 eine Draufsicht auf den mit der Befestigungsplatte verrasteten Scharnierarm nach Fig.1

Die Grundplatte 1 besteht aus einer Basisplatte 5 und einer diese überdeckenden Deckplatte 6. Eine Zwischenplatte 4 ist mit Rasteinrichtungen versehen und längsverschieblich mit der Deckplatte 6 verbunden. Die aus Basisplatte 5 und Deckplatte 6 bestehende Grundplatte 1 bilden zusammen mit der Zwischenplatte 4 eine Befestigungsplatte für den Scharnierarm 2. Im dargestellten Ausführungsbeispiel ist auf die Zwischenplatte 4 der Scharnierarm 2 über die schwenkbar mit diesem verbundene Zwischenplatte 3 aufrastbar.

Die in Draufsicht kreuzförmige Basisplatte 5 wird von der ebenfalls kreuzförmigen Deckplatte 6 vollständig überdeckt. Dabei ist die Basisplatte 5 in einer Aussparung der Unterseite der Deckplatte 6 angeordnet. Das langgestreckte Mittelteil der Basisplatte 5 ist in Draufsicht rechteckig und um soviel schmaler als das Mittelteil der Aussparung auf der Unterseite

der Deckplatte 6, daß die erforderliche Querverschieblichkeit gewährleistet ist. Die Flügelteile der Basisplatte sind ebenfalls um soviel kürzer als die Aussparungen auf der Unterseite in den Flügelteilen 7,8 der Deckplatte 6, so daß die Flügelteile der Basisplatte 5 in den Aussparungen der Flügelteile 7,8 der Deckplatte 6 geführt sind und die Querverschieblichkeit gewährleistet ist.

Die hintere schmale Seite des Mittelteils der Basisplatte 5 ist mit einer nach innen hin verlaufenden Schrägfläche 9 versehen, so daß die hintere Seite der Basisplatte 5 eine hakenförmige Kante 10 aufweist. Diese hakenförmige Kante 10 greift in eine komplementäre Nut an der Hinterseite der Aussparung auf der Unterseite der Deckplatte 6, die durch eine schräg verlaufende Flanke 11 gebildet ist, die etwa parallel zu der Schrägfläche 9 verläuft.

Auf der der hakenförmigen Kante gegenüberliegenden Seite ist das Mittelteil der Basisplatte 5 mit einem Langloch versehen, das ein Schaft 13 durchsetzt, der in der aus Fig. 2 ersichtlichen Weise mit der Deckplatte 6 vernietet ist. Der Schaft 13 ist an seinem unteren Ende mit einem verbreiterten Kopf versehen, dessen Rand sich auf den in die Basisplatte 5 eingelassenen Rand des Langloches abstützt.

Die Basisplatte ist in ihren Flügelteilen mit Bohrungen für Befestigungsschrauben versehen. Diese Bohrungen befinden sich im Bereich von Langlöchern 14,15 der Flügelteile 7,8 der Deckplatte 6, deren Breite gröößer ist als die Breite der Köpfe (16,17) der Befestigungsschrauben, so daß diese durch die Deckplatte 6 hindurch behinderungsfrei eingeschraubt werden können.

In ihrem vorderen Bereich ist die Deckplatte 6 mit einem weiteren quer verlaufenden Langloch 18 versehen, durch das eine weitere, die Deckplatte fixierende Befestigungsschraube eingeschraubt werden kann.

Zur Verspannung der Deckplatte 6 mit der Basisplatte 5 ist die Basisplatte 5 in einem Flügelteil mit einer Gewindebohrung versehen, in die eine Befestigungsschraube 19 eingeschraubt ist, deren Schaft ein querverlaufendes Langloch des Flügelteils 8 der Deckplatte 6 durchsetzt.

Die Deckplatte 6 ist in ihrem mittleren Bereich mit einer sockelartigen, in Draufsicht etwa rechteckigen Erhöhung 20 versehen, die über das vordere Ende der Deckplatte 6 hinausgeführt ist und dadurch einem im Querschnitt etwa rechteckigen dornartigen Führungsfortsatz 21 bildet. In ihrem hinteren Bereich ist die sockelartige Erhöhung 20 mit einer Gewindebohrung für eine Befestigungsschraube 22 für die Zwischenplatte 4 versehen. Die Zwischenplatte 4 ist im Querschnitt U-förmig ausgebildet, wobei deren seitlichen Schenkel den Sockel 20 einfassende Ränder bilden. Diese Ränder sind in dem vorderen Bereich der Zwischenplatte 4 bis unter deren Unterseite verlängert, wobei die dadurch gebildeten Schenkel unter Bildung einer Öse durch den jochartigen Steg 22 miteinander verbunden sind. Die Zwischenplatte 4 ist in ihrem mittleren Bereich mit einem Langloch 23 versehen, durch das der Schaft der Befestigungsschraube 24 greift. Auf den gabelförmigen Schenkeln 25 der Rückseite der Zwischenplatte 4 ist auf einem Bolzen 26 ein Rasthebel 27 schwenkbar gelagert, der durch eine Schenkelfeder 28 beaufschlagt ist, die diesen im Uhrzeigersinn zu verschwenken trachtet. In ihrem vorderen Bereich ist die Zwischenplatte 4 mit seitlichen schräg nach hinten auskragenden und endseitig abgerundeten Stegen 29 versehen, auf die die hakenförmigen Teile der schwenkbar mit dem Scharnierarm 2 verbundene Zwischenplatte 3 einhakbar sind, so daß der Scharnierarm durch Verschwenken um die Kanten 29 in seine mit der Zwischenplatte 4 verrastete Stellung gedrückt werden kann, in der der Rasthebel 27 nasenförmige Widerlagerteile 30 der Zwischenplatte 3 verrastend übergreift. Insoweit entspricht der Aufbau der Grundplatte 1 mit der mit dieser verschraubten Zwischenplatte 4 der dreiteiligen Grundplatte nach der älteren aber nicht vorveröffentlichten Patentanmeldung P 38 20 389.8, auf die zur näheren Erläuterung Bezug genommen wird.

Der Scharnierarm 2 besteht aus einem Blechstanzteil, dessen seitlichen Schenkel 31 von dem mittleren Stegteil U-förmig abgewinkelt sind. Der Scharnierarm 2 ist an seinem vorderen Ende mit Bohrungen versehen, die der Aufnahme von Gelenkbolzen beliebiger Gelenke, beispielsweise der Lenker von Viergelenkscharnieren dienen.

An seinem hinteren Ende sind die Schenkel 31 des Scharnierarms 2 mit nach hinten hin frei auslaufenden Langlöchern 32 versehen, in die die durch Einstanzungen gebildeten zapfenartigen Vorsprünge 33 der Zwischenplatte 3 greifen. Die Zwischenplatte 3 ist ebenfalls aus einem Blechstanzteil gebildet, dessen Seiten 34 von dem mittleren Stegteil 35 U-förmig abgewinkelt sind. Die zapfenartigen Vorsprünge 33 sind in den abgewinkelten Schenkeln 34 gebildet. In ihren vorderen freigeschnittenen Bereichen sind die Schenkel 34 mit schrägverlaufenden Langlöchern 35 versehen, die ein Stift 36 durchsetzt, dessen Enden in Bohrungen der Schenkel 31 des Scharnierarms 2 vernietet sind.

In eine Gewindebohrung des Stegteils 36 des Scharnierarms 2 ist eine Stellschraube 37 eingeschraubt, die einen unteren verjüngten Schaftteil mit eingedrehter Ringnut aufweist. Diese Ringnut ist in der aus Fig.2 ersichtlichen Weise in einem Langloch 38 gehaltert, das frei auslaufend an der Vorderkante des Stegteils 35 der Zwischenplatte 3 vorgesehen ist. Durch Drehen der Stellschraube 37 läßt sich somit der Scharnierarm 2 relativ zu der Zwischenplatte 3 verschwenken, wobei infolge der Schrägführung 35 der Scharnierarm 2 bei einem Verschwenken relativ zu der Zwischenplatte 3 auch eine translatorische Bewegung ausführt, die die Änderung der Fuge zwischen der Tür o.dgl. und einem Schrank o.dgl. bei einer Seitenverstellung einer Tür o.dgl. kompensiert, so daß der Spalt zwischen der Tür und dem Schrank bei einer Seitenverstellung konstant bleibt.

Die Schenkel 31 der Zwischenplatte 3 sind in ihrem hinteren Endbereich mit nach unten weisenden Zähnen 38 versehen. Diese Zähne dienen der Verkrallung auf einer vorzugsweise mit Riefen versehenen Grundplatte, wenn der Scharnierarm 2 über die Zwischenplatte 3 durch eine Befestigungsschraube unmittelbar mit der Grundplatte verspannt wird.

Die Schenkel der Zwischenplatte 4 sind auf ihren äußeren Seiten mit schräg verlaufenden Rippen versehen, die obere abgerundete Verdickungen 29 tragen.

Die Zwischenplatte 3 ist an ihrem vorderen Ende in ihren seitlichen Schenkeln mit hakenförmigen Teilen 40 versehen, so daß sich diese auf die abgerundeten Endbereiche 29 der seitlichen Rippen einhaken lassen. Die abgerundeten Endbereiche 29 der Zwischenplatte 4 definieren eine Schwenkachse für den Scharnierarm 2, so daß sich dieser um die wulstartige Kante 29 verschwenken läßt, bis die hakenförmigen Teile 42 des Rasthebels 27 über die nasenartigen Fortsätze 30 der Zwischenplatte 3 schnappend greifen. Die nasenartigen Endteile 30 sind auf ihrer Unterseite mit schrägen Kanten 43 versehen, die den Rasthebel 42 bei einem Aufdrücken zurückdrücken, bis die hakenförmigen Teile verrastend über die nasenförmigen Vorsprünge 30 schnappen.

In ihren hinteren Bereichen sind die Schenkel der Zwischenplatte 3 mit trapezartigen Aussparungen 44 versehen, die Anschlagteile für komplementär geformte trapezförmige Widerlager bilden, die auf den Außenseiten der Schenkel der Zwischenplatte 4 vorgesehen sind.

## Patentansprüche

1. Scharnierarm (2) mit einer Befestigungsplatte zu dessen Befestigung an einem Möbelteil o.dgl., von denen der Scharnierarm in Führungen einer Befestigungsplatte einsetzbar und wahlweise mit einer Befestigungsplatte mit einer Gewindebohrung für eine Befestigungsschraube durch diese Befestigungsschraube verspannbar oder mit einer Befestigungsplatte (1,4,5,6) mit einem Anschlag und mit einem abgefederten hakenförmigen Rastvorsprung (42), der hinter ein Haltekante (30) des Scharnierarms oder einer mit dieser verbundenen Zwischenplatte (3) einschnappt, verrastbar ist,
**dadurch gekennzeichnet**,
daß die eine Schnappverbindung ermöglichende Befestigungsplatte aus einer Grundplatte (1) besteht, die mit Führungen für eine längsverschieblich auf dieser gelagerten Zwischenplatte (4) versehen ist, die mit der Grundplatte (1) durch einen in diese einschraubbare und durch ein Langloch (23) der Zwischenplatte (4) greifende Klemmschraube (24) verspannbar ist und die an ihrem hinteren Ende mit einem um eine Querachse (26) schwenbar gelagerten, federbelasteten Rasthebel (27) und an ihrem vorderen Ende mit einer Achse, mit Achszapfen oder mit einer eine Schwenkachse bildenden Kante (29) versehen ist,
und daß die Achszapfen oder der Schwenkkante (29) der Scharnierarm (2) durch ein hakenförmiges Teil (40)einhängbar und um diese in einer mit der Zwischenplatte (4) verrastete Stellung schwenkbar ist, in der der Rasthebel (27) haltend an einem den Scharnierarm (2) fixierenden Teil (30) angreift.

2. Scharnierarm nach Anspruch 1, dadurch gekennzeichnet, daß die Zwischenplatte (4) mit einem Widerlager für ein Anschlagteil des Scharnierarms (2) oder einer mit diesem verbundenen weiteren Zwischenplatte (3) versehen ist.

3. Scharnierarm nach Anspruch 2, dadurch gekennzeichnet, daß das Widerlager aus im Querschnitt etwa trapezförmigen Vorsprungen, die auf den, Außenseiten der Schenkel der im Querschnitt U-förmigen Zwischenplatte (4) angebracht sind und die Anschlagteile aus etwa komplementären Aussparungen (44) den unteren Randbereichen der Schenkel des U-förmigen Scharnierarms oder der mit diesen Verbundenen weiteren Zwischenplatte (3) bestehen.

4. Scharnierarm nach einem der Anspruche 1 bis 3, dadurch gekennzeichnet, daß der Rasthebel (27) mit seitlichen hakenförmigen Teilen (42) versehen ist, die im mit der Zwischenplatte (4) verrasteten Zustand hintere nasenförmige Fortsätze (30) der Schenkel (34) des Scharnierarms oder der weiteren mit diesem verbundenen Zwischenplatte (3) übergreifen.

5. Scharnierarm nach Anspruch 4, dadurch gekennzeichnet, daß die nasenförmigen Fortsätze (30) auf ihren Unterseiten mit schrägverlaufenden rampenförmigen Kanten (43) zum Zurückdrücken des Rasthebels versehen sind.

6. Scharnierarm nach einem der Ansprüche 1 bis 5, dadurch gekennzeichnet, daß die weitere Zwischenplatte (3) zur Seiteneinstellung (Einstellung der Fuge) schwenkbar mit dem Scharnierarm (2) verbunden ist.

7. Scharnierarm nach einem der vorhergehenden Ansprüche, dadurch gekennzeichnet, daß die Grundplatte (1) zweiteilig ausgebildet ist und aus einer an einer Tragwand o.dgl. durch Befestigungsschrauben oder Dübel befestigbaren Basisplatte (5) und aus einer diese zumindest teilweise übergreifenden oder überdeckenden und auf dieser quer zum Scharnierarm o.dgl. verschieblich geführten Deckplatte (6) mit Befestigungseinrichtungen für den Scharnierarm besteht.

8. Scharnierarm nach Anspruch 7, dadurch gekennzeichnet, daß die Basisplatte (5) auf ihrer vorderen oder hinteren Seite unter Bildung einer hakenförmigen Kante (10) mit einer nach hinten hin abfallenden Schrägfläche (9) versehen ist, die in eine durch eine gleichsinnig gerichtete Schrägfläche (11) gebildete komplementäre Nut der überdeckenden Deckplatte (6) greift.

9. Scharnierarm nach Anspruch 7 oder 8, dadurch gekennzeichnet, daß die Deckplatte (6) oder die Basisplatte (5) auf ihrer der Nut gegenüberliegenden Seite mit einem parallel zur Nut verlaufenden Langloch versehen ist, durch das ein mit einem Kopf versehener Schaft (13) greift, der mit der anderen Platte vernietet ist.

10. Scharnierarm nach einem der Ansprüche 7 bis 9, dadurch gekennzeichnet, daß die Basisplatte (5) aus einem länglichen Mittelteil mit seitlichen Flügelteilen besteht, die in einer Aussparung der überdeckenden Deckplatte (6) angeordnet ist, und daß die Breite des langgestreckten Mittelteils der Basisplatte und die Länge der Flügelteile der Basisplatte um soviel schmaler bzw. kürzer als die Aussparung auf der Unterseite der Deckplatte sind, daß diese auf der Basisplatte querverschieblich geführt ist.

11. Scharnierarm nach einem der vorhergehenden Ansprüche, dadurch gekennzeichnet, daß die Führung für die Zwischenplatte (4) aus einer mittleren endseitigen Verlängerung (21) der Deckplatte (6) besteht, die schmaler ist als diese bzw. als deren Mittelteil und die in eine Führungsöse der Zwischenplatte (4) greift, die durch endseitige, unter deren untere Ebene herabgezogene Schenkel und ein diese Schenkel in ihrem unteren Bereich verbindendes Joch (22) gebildet ist.

12. Scharnierarm nach einem der vorhergehenden Ansprüche, dadurch gekennzeichnet, daß die Befestigungsschraube (24), die zur Befestigung der Zwischenplatte (4) auf der Deckplatte (6) durch das in dieser befindliche Langloch (23) greift, im Bereich des Langloches (48), vorzugsweise einer schlüssellochartigen Verbreiterung (49) dieses Langloches (48), der weiteren, mit dem Scharnierarm (2) verbundenen Zwischenplatte (3) liegt.

13. Scharnierarm nach einem der vorhergehenden Ansprüche, dadurch gekennzeichnet, daß die weitere Zwischenplatte (3) neben dem Langloch (48) die hinteren nasenförmigen Fortsätze (30) der Rastverbindung aufweist.

## Claims

1. A hinge arm (2) with a mounting plate for fastening it on a furniture part or the like, by means of which the hinge arm can be inserted in guideways of a mounting plate and be selectably clamped to a mounting plate with a thread for a fastening screw by means of this fastening screw, or be engaged with a mounting plate (1, 4, 5, 6) with a stop and with a spring-loaded hook-shaped engagement projection (42) which latches behind a retaining edge (30) of the hinge arm, or with an intermediate plate (3) connected to the mounting plate,
**characterized in that**
the mounting plate allowing a snap connection consists of a base plate (1), provided with guideways for an intermediate plate (4) mounted for longitudinal displacement thereon, which intermediate plate can be clamped to the base plate (1) by means of a clamping screw (24) that can be screwed into the latter and reaches through a slot (23) of the intermediate plate (4) and which is, at its rear end, provided with a spring-loaded engagement lever (27) pivotably mounted round a transverse pin (26), and at its front end with a pin with journals or with an edge (29) forming a swivel pin,
and that the hinge arm (2) can be hooked on to the journals or the pivoting edge (29) by a hook-shaped part (40) and can be pivoted into its position engaged with the intermediate plate (4), in which position, the engagement lever (27) engages with a retaining action on a part (30) fixing the hinge arm (2).

2. A hinge arm according to claim 1, characterized in that the intermediate plate (4) is provided with a bearing means for a stop component of the hinge arm (2) or with an additional intermediate plate (3) connected thereto.

3. A hinge arm according to claim 2, characterized in that the bearing means consist of projections approximately trapezoidal in cross section which are arranged on the outer sides of the arms of the intermediate plate (4) which is U-shaped in cross section, and that the stop components consist of approximately complementary cutouts (44) in the bottom edge zones of the sides of the U-shaped hinge arm or of the additional intermediate plate (3) connected thereto.

4. A hinge arm according to one of claims 1 to 3, characterized in that the engagement lever (27) is provided with lateral hook-shaped parts (42) which, in the state of engagement with the intermediate plate (4), engage over rear nose-shaped extensions (30) of the arms (34) of the hinge arm or of the additional intermediate plate (3) connected thereto.

5. A hinge arm according to claim 4, characterized in that the nose-shaped extensions (30) are provided on their undersides with slanting ramp-shaped edges (43) for pushing back the engagement lever.

6. A hinge arm according to one of claims 1 to 5, characterized in that the additional intermediate plate (3) is pivotably connected to the hinge arm (2) for the lateral adjustment (adjustment of the joint).

7. A hinge arm according to one of the preceding claims, characterized in that the base plate (1) is designed in two parts and consists of a bed plate (5) that can be fastened on a carrying wall or the like by fastening screws or dowels, and of a cover plate (6) overlapping or covering the bed plate at least in part, and being carried thereon for displacement transversely to the hinge arm or the like, with fastening devices for the hinge arm.

8. A hinge arm according to claim 7, characterized in that the bed plate (5) is, on its front or rear side, provided with an inclined surface (9) sloping inwards towards the rear and forming a hook-shaped edge (10), which surface engages in a complementary groove of the covering cover plate (6), formed by an inclined surface (11) sloping in the same direction.

9. A hinge arm according to claim 7 or 8, characterized in that the cover plate (6) or the bed plate (5) is provided on its side opposite the groove with a slot extending parallel to the groove, through which slot there engages a shaft (13) provided with a head, which shaft is riveted to the other plate.

10. A hinge arm according to one of claims 7 to 9, characterized in that the bed plate (5) consists of an elongate median portion with lateral wing portions, which is arranged in a cutout of the covering cover plate (6), and that the width of the elongate median portion of the bed plate and the length of the wing portions of the bed plate are so much narrower or shorter than the cutout on the underside of the cover plate that the latter is carried on the bed plate for transverse displacement.

11. A hinge arm according to one of the preceding claims, characterized in that the guide for the intermediate plate (4) consists of a median end-sided extension (21) of the cover plate (6) which is narrower than the latter or its median portion, and which engages in a guide eye of the intermediate plate (4) formed by arms at the end sides directed downwards beneath its lower plane and a yoke (22) interconnecting these arms in their lower region.

12. A hinge arm according to one of the preceding claims, characterized in that the clamping screw (24) which, for the purpose of fastening the intermediate plate (4) on the cover plate (6) reaches through the slot (23) located therein, lies in the region of the slot (48), preferably in a keyhole-type widening (49) of this slot (48) of the additional intermediate plate (3) connected to the hinge arm (2).

13. A hinge arm according to one of the preceding claims, characterized in that the additional intermediate plate (3) has, next to the slot (48), the rear nose-shaped extensions (30) of the engagement joint.

## Revendications

1. Bras de charnière (2) avec une plaque de fixation pour la fixation de celui-ci à un élément de meuble ou analogue, dont le bras de charnière est insérable dans des guidages d'une plaque de fixation et peut sélectivement être serré contre une plaque de fixation ayant un orifice taraudé pour une vis de fixation par cette vis de fixation ou bien enclenchable avec une plaque de fixation (1, 4, 5, 6) ayant une butée et une saillie d'encliquetage (42) en forme de crochet à ressort, laquelle s'enclenche derrière un rebord de retenue (30) du bras de charnière ou d'une plaque intermédiaire (3) reliée à celui-ci,
caractérisé en ce que la
plaque de fixation, permettant une liaison d'enclenchement, consiste en une plaque de base (1), qui est pourvue de guidages pour une plaque intermédiaire (4) montée sur celle-ci de façon longitudinalement déplaçable et qui peut être serrée contre la plaque de base (1) par une vis de serrage (24) vissable dans celle-ci et passant à travers un trou oblong (23) de la plaque intermédiaire (4) et qui, à son extrémité arrière, est pourvue d'un levier d'encliquetage (27) chargé par ressort, monté de façon pivotante sur un axe transversal (26) et, à son extrémité avant, d'un axe à tourillons ou d'un rebord (29) formant un axe de pivotement,
et en ce que le bras de charnière (2) est accrochable sur les tourillons d'axe ou le rebord de pivotement (29) par une partie en forme de crochet (40) et peut pivoter autour de ceux-ci pour venir dans sa position encliquetée avec la plaque intermédiaire (4), dans laquelle le levier d'encliquetage (27) s'agrippe de façon maintenante à un élément (30) fixant le bras de charnière (2).

2. Bras de charnière selon la revendication 1, caractérisé en ce que la plaque intermédiaire (4) est pourvue d'une contre-butée pour une partie formant butée du bras de charnière (2) ou d'une plaque intermédiaire supplémentaire (3) reliée à celui-ci.

3. Bras de charnière selon la revendication 2, caractérisé en ce que la contre-butée consiste en des saillies sensiblement trapézoïdales en section transversale qui sont aménagées sur les faces extérieures des branches de la plaque intermédiaire (4) en forme de U en section transversale et les parties formant butée consistent en des évidements sensiblement complémentaires (44) dans les zones de bordure inférieures des branches du bras de charnière en forme de U ou de la plaque intermédiaire supplémentaire (3) reliée à celles-ci.

4. Bras de charnière selon une des revendications 1 à 3, caractérisé en ce que le levier d'encliquetage (27) est pourvu de parties en forme de crochet (42) qui, à l'état encliqueté avec la plaque intermédiaire (4), s'agrippent par-dessus des prolongements arrière (30) en forme de bec des branches (34) du bras de charnière ou de la plaque intermédiaire supplémentaire (3) reliée à celui-ci.

5. Bras de charnière selon la revendication 4, caractérisé en ce que les prolongements en forme de bec (30) sont pourvus, sur leurs faces de dessous, de bords en forme de rampe (43) s'étendant obliquement pour repousser le levier d'encliquetage.

6. Bras de charnière selon l'une des revendications 1 à 5, caractérisé en ce que la plaque intermédiaire supplémentaire (3) est reliée de façon pivotante au bras de charnière (2) pour le réglage latéral (réglage de l'interstice).

7. Bras de charnière selon l'une des revendications précédentes, caractérisé en ce que la plaque de base (1) est réalisée en deux parties et se compose d'une plaque d'assise (5) pouvant être fixée à une paroi porteuse ou analogue par des vis de fixation ou chevilles et d'une plaque de recouvrement (6), à dispositifs de fixation pour le bras de charnière, passant par-dessus ou recouvrant au moins partiellement la plaque d'assise et guidée sur celle-ci de façon déplaçable transversalement au bras de charnière ou analogue.

8. Bras de charnière selon la revendication 7, caractérisé en ce que la plaque d'assise (5) est pourvue, sur son côté avant ou arrière, d'une surface inclinée (9) descendant vers l'arrière avec formation d'un rebord (10) en forme de crochet, laquelle pénètre dans une rainure complémentaire, formée par une surface inclinée (11) dirigée dans le même sens, de la plaque de recouvrement recouvrante (6).

9. Bras de charnière selon la revendication 7 ou 8, caractérisé en ce que la plaque de recouvrement (6) ou la plaque d'assise (5) est pourvue, sur son côté opposé à la rainure, d'un trou oblong s'étendant parallèlement à la rainure et à travers lequel passe une cheville (13) pourvue d'une tête qui est rivée à l'autre plaque.

10. Bras de charnière selon l'une des revendications 7 à 9, caractérisé en ce que la plaque d'assise (5) consiste en une partie médiane allongée à parties latérales formant ailes, qui est disposée dans un évidement de la plaque de recouvrement recouvrante (6) et en ce que la largeur de la partie médiane allongée de la plaque d'assise et la longueur des parties formant ailes de la plaque d'assise sont d'autant plus respectivement étroite et courte que l'évidement sur la face inférieure de la plaque de recouvrement, que celle-ci est guidée de façon transversalement déplaçable sur la plaque d'assise.

11. Bras de charnière selon l'une des revendications précédentes, caractérisé en ce que le guidage pour la plaque intermédiaire (4) consiste en un prolongement médian (21), du côté d'extrémité, de la plaque de recouvrement (6), qui est plus étroit que celle-ci ou que la partie médiane de celle-ci et pénètre dans un oeillet de guidage de la plaque intermédiaire (4) qui est formé par des branches du côté d'extrémité, tirées vers le bas sous le plan inférieur de celle-ci et par un joug (22) reliant ces branches dans leur zone inférieure.

12. Bras de charnière selon l'une des revendications précédentes, caractérisé en ce que la vis de fixation (24), qui, pour la fixation de la polaque intermédiaire (4) sur la plaque de recouvrement (6), passe à travers le trou oblong (23) se trouvant dans cette dernière, est située au voisinage du trou oblong (48), de préférence d'un élargissement (49) en forme de trou de serrure de ce trou oblong (48) de la plaque intermédiaire supplémentaire (3) reliée au bras de charnière (2).

13. Bras de charnière selon l'une des revendications précédentes, caractérisé en ce que la plaque intermédiaire supplémentaire (3) comporte, outre le trou oblong (48), les prolongements arrière en forme de bec (30) de la liaison d'encliquetage.
